# FASCICULE DE BREVET EUROPEEN

(11) **EP 0 316 210 B1**
(45) Date de publication et mention de la délivrance du brevet: **03.07.1991**
(21) Numéro de dépôt: 88402724.4
(22) Date de dépôt: 28.10.1988
(51) Int. Cl.: B43K 7/02, B43K 5/18

(54) **Dispostif pour appliquer sur une surface une substance liquide ou semi-pâteuse**
Vorrichtung zum Auftragen einer flüssigen oder halbpastösen Substanz
Applicator for more or less viscous liquid

(30) Priorité: 06.11.1987 FR 8715439
(43) Date de publication de la demande: 17.05.1989
(73) Titulaire: INTRAMA S.A., F-92132 ISSY LES MOULINEAUX (FR)
(72) Inventeur: Saint Georges Chaumet, Bertrand, F-78170 La Celle Saint Cloud (FR)
(74) Mandataire: Bouju, André

(56) Documents cités:
- FR-A- 1 041 438
- GB-A- 2 097 007
- US-A- 2 787 249

## Description

La présente invention concerne un dispositif pour appliquer sur une surface une substance liquide ou semi-pâteuse telle qu'une encre ou une peinture contenant des solvants volatils.

L'invention concerne en particulier un stylo industriel permettant d'écrire sur toute surface et dont les recharges d'encre sont spécialement conçues pour recevoir des encres à séchage rapide et donc à solvants volatils.

Le dispositif visé par l'invention est principalement destiné à marquer des objets divers, notamment des pièces métalliques et ceci quel que soit leur état de surface.

Dans d'autres applications du dispositif objet de l'invention, l'encre peut être remplacée par tout autre produit liquide ou pâteux et ledit dispositif est alors un dispositif d'application de ladite substance.

On sait que, dans l'industrie, certains marquages doivent être effectués avec une encre (habituellement opaque et visqueuse) qui sèche très rapidement.

Ce type d'encre contient des solvants très volatils. Il est donc nécessaire, jusqu'à son utilisation, de conserver cette encre dans une enveloppe absolument étanche de façon à éviter que ces solvants ne s'évaporent. Sinon l'encre perdrait sa viscosité et ne serait plus apte à l'usage que l'on veut en faire.

On a décrit dans le brevet français 1 041 438 un stylo à bille pour écrire, dont le corps renferme un tube-recharge à encre muni à son extrémité opposée à la bille d'un bouchon en caoutchouc perforable au moyen d'une aiguille creuse vissée sur l'extrémité du corps. Cette aiguille creuse établit une communication d'air entre l'extérieur et la recharge ce qui permet l'écoulement de l'encre.

Cette disposition n'est pas applicable aux substances de marquage ou analogue relativement visqueuses et contenant des solvants très volatils. En effet, la communication précitée réalisée au moyen de l'aiguille creuse entraîne une évaporation des solvants et ne permet pas d'établir une mise sous pression pour assurer la sortie de la substance par la tête d'application.

Les encres à séchage rapide sont le plus souvent utilisées dans des marqueurs constitués d'un tube métallique souple, complètement étanche, qui est monté sur une tête de marquage permettant un écoulement de l'encre dès que sa pointe est mise en contact avec la surface à marquer.

Cette tête de marquage, fixée à l'extrémité du tube souple métallique contenant l'encre, est constituée d'un cône creux généralement en acier qui renferme une valve à bille. Cette valve comprend un ressort hélicoïdal dont le rôle est de maintenir une bille sur le siège constitué par l'orifice circulaire de sortie dudit cône métallique, de façon à obturer cet orifice. Cette bille dont le diamètre est à peine supérieur à celui de cet orifice, dépasse en partie la pointe de la tête d'écriture formée par ce cône métallique.

Aussi, lorsque cette tête d'écriture est appuyée perpendiculairement à la surface à marquer, la bille s'enfonce dans son logement en comprimant le ressort qui la maintenait sur son siège, et l'encre peut alors s'écouler entre les lèvres circulaires de l'orifice de sortie de la tête de marquage.

Toutefois, afin de permettre l'écoulement de cette encre enfermée dans une enveloppe étanche où l'air ne peut pas entrer, il est nécessaire d'exercer une pression des doigts sur les parois extérieures du tube souple métallique constituant le corps du marqueur, afin de compenser la dépression produite par l'échappement de l'encre.

De tels marqueurs à parois souples métalliques sont connus depuis longtemps et fonctionnent bien pour l'application des encres à séchage rapide.

Toutefois, ils présentent certains inconvénients: ils sont fragiles en milieu industriel et risquent d'être facilement crevés, ce qui engendre une perte d'encre et des souillures d'autant plus désagréables que ces types d'encre sont généralement indélébiles à l'eau.

Ils sont aussi d'un maniement malaisé, une action de serrage des doigts sur les parois du tube souple devant être combinée avec le mouvement de la main qui écrit.

Les brevets français no 2 298 444 et 2 460 163 ont remédié à ces inconvénients en prévoyant d'enfermer le réservoir souple métallique contenant l'encre, à l'intérieur d'un boîtier étanche alimenté par un circuit d'air comprimé, qui a pour but d'exercer sur les parois souples dudit réservoir, à la place des doigts, la pression nécessaire à l'expulsion de l'encre vers la tête de marquage.

Cette alimentation en air comprimé a de plus l'avantage selon le brevet français 2 460 163, au moyen d'impulsions programmées, de déclencher à volonté l'avancement de la tête de marquage, laquelle est montée sur un piston avec ressort de rappel, afin, par exemple, de la mettre en contact avec une pièce à marquer qui se présente sur une chaîne de montage. Mais il s'agit, dans ce brevet, d'un dispositif de marquage destiné à être utilisé à poste fixe puisqu'il doit être branché sur un circuit d'air comprimé.

Dans une variante de réalisation du brevet français 2298444, il est prévu un dispositif de marquage manuel autonome, constitué d'une recharge d'encre aux parois souples enfermée dans un boîtier cylindrique étanche faisant office de stylo et alimenté en air comprimé par une pompe fonctionnant manuellement, montée sur ledit boîtier à l'extrémité opposée à celle de la tête de marquage. La pompe manuelle permet à l'aide d'un clapet de non-retour d'introduire, dans le boîtier cylindrique étanche, l'air comprimé destiné à remplacer la pression des doigts sur les parois souples du tube contenant l'encre. Mais, pour assurer le bon fonctionnement d'un tel stylo, la pression devant être exercée sur les parois souples de la recharge d'encre, est relativement élevée (0,5 à 1 bar), et ceci nécessite un système de pompage manuel relativement robuste et efficace. Ce stylo est alors un instrument de marquage trop lourd à manier et d'un emploi peu commode.

Une bonne solution consiste donc, afin d'expulser l'encre vers la tête de marquage, à agir à l'aide d'un gaz sous pression, non pas sur les parois souples d'une recharge d'encre, mais directement sur l'encre elle-même. La pression nécessaire est alors extrêmement faible pour assurer un bon écoulement de l'encre vers la tête de marquage, et le dispositif de pompage peut donc être constitué d'un ensemble très léger et économique.

Un tel dispositif de mise en pression directe de l'encre a été utilisé pour le fonctionnement de certains marqueurs industriels dont le corps rigide renferme une certaine quantité d'encre et qui sont destinés à être jetés quand ils sont vides. Les marqueurs de ce type sont toutefois assez onéreux à fabriquer par rapport à la valeur de l'encre qu'ils contiennent.

GB-A-2 097 007 décrit un dispositif de marquage où les moyens de mise sous-pression du liquide sont constitués par une calotte hémisphérique actionnable manuellement et associés à un clapet anti-retour. Ce dispositif n'est toutefois pas à recharge amovible.

Le but de la présente invention est de créer un dispositif d'application d'une substance, capable de recevoir des recharges de substance à séchage rapide, d'éviter l'évaporation des solvants contenus dans celle-ci et permettant d'écrire facilement sur toute surface.

L'invention vise ainsi un dispositif pour appliquer sur une surface une substance liquide ou semi-pâteuse, tel que décrit par l'exemple dans FR-A-1 041 438 et comprenant une recharge hermétique renfermant ladite substance, disposée de façon amovible dans un corps destiné à être manipulé manuellement, comportant à l'une de ses extrémités une tête d'application de ladite substance fixée de façon amovible à ladite extrémité, des moyens étant prévus pour mettre en communication cette tête d'application avec l'intérieur de la recharge, cette tête d'application comportant des moyens empêchant la sortie de la substance, tant que cette tête n'est pas appliquée sur la surface, l'autre extrémité du corps comportant des moyens d'obturation, la recharge étant obturée à son extrémité opposée à la tête d'application par une capsule en matière perforable et les moyens d'obturation du corps portant une aiguille creuse pouvant perforer ladite capsule lorsque la recharge est placée dans ledit corps.

Suivant l'invention, ce dispositif est caractérisé en ce que cette aiguille creuse communique avec des moyens de mise sous pression d'air actionnables manuellement et portés par lesdits moyens d'obturation, ces moyens de mise sous pression étant associées à des moyens pour fermer la communication entre l'aiguille creuse et ces moyens de mise sous pression après relâchement de ces derniers.

L'étanchéité de la recharge de substance est ainsi garantie, même après perforation de la capsule par l'aiguille creuse.

L'utilisation du dispositif est très aisée étant donné qu'il suffit d'actionner manuellement les moyens de mise sous pression pour obtenir un bon écoulement de la substance par la tête d'application.

Selon une version avantageuse de l'invention, les moyens de mise sous pression comprennent une mini-pompe pouvant être actionnée avec le pouce, associée à un clapet anti-retour, ayant pour objet de générer et de maintenir en aval de ce clapet, l'air sous pression nécessaire au bon écoulement de la substance.

Selon une version préférée de l'invention, la capsule de fermeture située à l'arrière de la recharge d'encre, et destinée à être percée par l'aiguille creuse transmettant l'air sous pression, est constituée en tout ou partie d'une matière élastomère qui reste étanche à l'air, même après qu'elle ait été percée à plusieurs reprises par cette aiguille, ce qui lui fait remplir la fonction de clapet anti-retour.

D'autres particularités et avantages de l'invention apparaîtront encore dans la description ci-après.

Aux dessins annexés, donnés à titre d'exemples non limitatifs:
- la figure 1 est une vue en coupe longitudinale d'une première version du dispositif d'application conforme à l'invention sous la forme d'un stylo industriel de marquage,
- la figure 2 est une vue en coupe suivant le plan II-II de la figure 1,
- la figure 3 est une vue partielle en coupe longitudinale d'une variante de réalisation du dispositif,
- la figure 4 est une vue en coupe longitudinale d'une autre variante de réalisation du dispositif.

Les stylos industriels représentés sur les dessins annexés sont destinés à recevoir une recharge d'encre d'un type particulier, renfermant des solvants volatils.

Dans la réalisation de la figure 1, la recharge 1, qui est destinée à être jetée une fois vide, est constituée d'un tube métallique léger mais rigide 2, comportant à sa partie avant, un embout à pas de vis 3, non operculé, et à sa partie arrière, une capsule 4 cylindrique de faible épaisseur en matière plastique, destinée à en assurer la fermeture après remplissage en usine. Cette recharge hermétique 1 est presque entièrement remplie d'encre de façon à ne laisser au départ qu'un faible volume d'air emprisonné entre la surface de l'encre et la capsule de fermeture 4.

Ce stylo industriel est lui-même composé d'un corps central 5 constitué d'un tube métallique dont la partie interne a une longueur et un diamètre à peine supérieure à ceux de la recharge 1 afin de permettre à celle-ci d'y être insérée, pratiquement sans aucun jeu longitudinal ni latéral, une fois que le stylo aura été refermé.

Selon la présente invention, ce corps central 5 comporte à sa partie avant un manchon amovible 6 sur lequel est monté la tête d'écriture 7. Ce manchon 6 dont le rebord circulaire supérieur est d'un diamètre extérieur qui correspond au diamètre intérieur du corps central 5 du stylo, se fixe par emmanchement sur ledit corps et s'y verrouille facilement par enclenchement d'une clavette 8 dans un logement prévu à cet effet.

Ce manchon 6 percé de bout en bout, est destiné à recevoir, à son extrémité intérieure, l'embout à pas de vis 3 de la recharge d'encre 1, et à son extrémité extérieure la tête d'écriture 7. Du côté interne ce manchon 6 comporte donc un pas de vis adapté à celui de l'embout 3 de la recharge d'encre 1 ainsi qu'un tube creux 9 légèrement conique qui fait saillie à mi-hauteur des filets de ce pas de vis. Ce tube creux 9 agit comme un operculeur et sert à percer l'embout 3 de la recharge 1 quand celle-ci est vissée à fond sur le manchon 6, ce qui a pour effet de permettre à l'encre de la recharge 1 de descendre dans la tête d'écriture 7, laquelle est vissée sur l'extrémité externe du manchon 6.

Cette tête d'écriture 7 est constituée par un cône creux en acier traité, dont l'orifice de sortie circulaire 10a est obturé d'une façon étanche par une bille d'acier 10 d'un diamètre très légèrement supérieur à cet orifice de sortie. Cette bille 10 est maintenue en place par un ressort hélicoïdal 11, mais de telle sorte qu'une partie de la circonférence de la bille 10 fait saillie à l'extérieur de l'orifice 25.

Le corps central 5 du stylo industriel conforme à la présente invention comporte à sa partie supérieure un embout de fermeture cylindrique 12 comprenant une cavité supérieure 13 et une cavité inférieure 14 séparées par une paroi percée d'un petit trou excentré 15, d'un diamètre d'environ un millimètre. Cet embout 12 est emmanché d'une manière étanche à l'aide d'un joint torique 16 dans le corps central 5.

Sur la cavité supérieure 13 de l'embout 12 est fixée une calotte hémisphérique 17 dont la paroi est constituée d'une matière semi-rigide mais élastique, par exemple de néoprène, qui a tendance à reprendre sa forme initiale quand on exerce une pression sur elle. Percée d'un petit trou axial 18 à son extrémité supérieure, cette calotte 17 peut être actionnée à l'aide du pouce et faire fonction de mini-pompe à air. Le trou 18 est obturé par le pouce lors de la mise en pression de cette mini-pompe et laisse rentrer l'air lorsqu'on cesse d'appuyer sur la calotte 17, ce qui permet à celle-ci de reprendre sa forme initiale.

Cette calotte 17, par l'intermédiaire du petit trou 15 mettant en communication la cavité supérieure 13 avec la cavité inférieure 14 de l'embout 12, est en communication avec une valve anti-retour ne laissant passer l'air que vers l'intérieur du stylo. Cette valve est constituée par une rondelle élastique 19, par exemple en caoutchouc, qui est appliquée sur la paroi comportant le trou 15. Le centre de cette rondelle 19 comporte une petite fente 20 (voir figure 2), qui est décalée par rapport au trou 15 d'arrivée d'air en provenance de la mini-pompe 17.

La périphérie de cette rondelle 19 est maintenue serrée contre la paroi comportant le trou 15 par les lèvres circulaires d'un porte-aiguille creux 21, venant se visser dans la cavité inférieure 14 de l'embout 12.

Comme on le voit également sur la figure 1, une aiguille creuse 22, montée sur le porte-aiguille creux 21, fait saillie de quelques millimètres à l'intérieur du corps 5 du stylo. Cette aiguille creuse 22 a pour but de percer la capsule cylindrique 4 obturant l'extrémité arrière de la recharge d'encre 1, quand celle-ci est introduite dans le corps 5 du stylo, et de mettre en communication l'intérieur de la recharge d'encre avec le dispositif de mise en pression constitué par la mini-pompe 17 et le clapet anti-retour 19.

L'utilisation du stylo industriel, objet de la présente invention se fait de la façon suivante:

Le manchon avant 6 sur lequel est monté la tête d'écriture 7, est tout d'abord retiré du corps central 5 du stylo. La recharge d'encre 1 est alors fixée sur la partie intérieure de ce manchon 6, l'embout 3 de cette recharge étant vissé dans le pas de vis 23 prévu à cet effet. En cours de vissage, le tube creux operculeur 9 faisant saillie à mi-hauteur des filets du pas de vis 23, crève l'extrémité dudit embout 3, ce qui permet à l'encre d'accéder à la tête d'écriture 7.

La recharge d'encre 1, dont le manchon 6 supportant la tête d'écriture 7 est devenue solidaire d'une façon étanche, est alors introduite dans le corps central 5 du stylo et ce manchon 6 est verrouillé d'une façon étanche, grâce à la présence d'un joint torique 24, sur la partie inférieure de ce corps central. Ce verrouillage est effectué par l'introduction d'un téton 8 dans une encoche ménagée sur le rebord dudit corps central. Au moment de ce verrouillage, la recharge d'encre 1 dont la longueur et le diamètre sont presque identiques à ceux de l'intérieur du corps central 5 du stylo, occupe tout le volume intérieur de celui-ci. Sa capsule de fermeture en matière plastique 4 située à son extrémité supérieure a alors rencontré l'aiguille creuse 22 qui fait saillie au fond du corps central 5 du stylo et qui est fixée au porte-aiguille creux 21 vissé dans la cavité inférieure 14 de l'embout de fermeture 12. Cette aiguille creuse 22 perce ladite capsule de fermeture 4 et met en communication l'intérieur de la recharge d'encre 1 avec le mécanisme de mise en pression d'air monté sur l'embout de fermeture 12.

Le stylo étant refermé, l'utilisateur exerce avec le pouce une pression sur le sommet de la calotte élastique 17 fixée dans la cavité supérieure 13 de l'embout de fermeture du stylo, ce qui bouche le petit trou 18 situé au sommet de cette calotte 17. La déformation de cette calotte 17 fait effet d'une mini-pompe qui envoie de l'air sous pression à travers le petit trou excentré 15, percé à travers la paroi séparant la cavité supérieure 13 de la cavité inférieure 14 de l'embout de fermeture 12. L'air sous pression passant par ce petit trou 15 arrive en contact avec le centre de la rondelle élastique 19. Sous l'effet de l'air sous pression, le centre de la rondelle de matière plastique 19 se déforme légèrement, et la petite fente 20 qui y est située, s'entrouve pour laisser passer l'air vers l'aiguille creuse 22 et la recharge d'encre 1.

Lorsque la mini-pompe n'est plus en fonctionnement, la pression d'air qui s'est établie en aval de la rondelle 19 a pour effet de replaquer le centre de cette rondelle contre la paroi séparant les deux cavités 13, 14 de l'embout de fermeture 12, et de faire se refermer la fente 20 par laquelle l'air est passé. Cette fente 20 étant en effet décalée par rapport au trou 15 d'arrivée d'air de la mini-pompe, la rondelle élastique forme alors une barrière étanche et fait office de clapet anti-retour, l'air sous pression situé en aval ne pouvant plus repartir en sens inverse vers la mini-pompe.

Cet air sous pression est introduit, à travers l'aiguille creuse 22 qui a percé sa capsule 4 de fermeture en matière plastique, à l'intérieur de la recharge 1 d'encre étanche dont les solvants volatils restent eux aussi emprisonnés en aval du clapet anti-retour. Cet air sous pression agit sur la surface de l'encre et a tendance à expulser cette encre vers la tête d'écriture 7, à travers l'embout 3 de la recharge 1 qui a été percé par le tube operculateur 9 lors de son vissage sur la tête d'écriture du stylo.

Cette tête d'écriture 7, lorsqu'elle n'est pas sollicitée, est obturée d'une façon étanche par la valve à bille précédemment décrite et l'encre ne peut s'écouler. De plus, les solvants volatils ne peuvent s'échapper à l'extérieur.

En revanche, dès que l'orifice circulaire 10a de la tête d'écriture 7 est appuyé perpendiculairement à la surface à marquer, la bille 10 servant de clapet rentre à l'intérieur de cet orifice 10a en repoussant le ressort 11 qui la maintient sur son siège. L'encre soumise à la pression de l'air comprimé, s'écoule alors entre les lèvres dudit orifice 10a tant que celui-ci est en contact avec la surface à marquer et que la pression d'air comprimé reste suffisante à l'intérieur de la recharge pour en assurer un écoulement régulier. Dès que cette pression devient insuffisante, elle peut être facilement rétablie en cours d'écriture, en agissant avec le pouce sur la mini-pompe 17 située au sommet de l'embout de fermeture 12 du stylo.

Une variante du stylo industriel objet de la présente invention, est représentée par la figure 3. Le corps 5 renferme un piston très léger 25 en contact avec l'encre. Il est constitué d'un cylindre comportant une jupe élastique circulaire ajustée au diamètre intérieur de la recharge d'encre 1 mais avec une tolérance suffisante pour qu'il puisse y coulisser librement en profitant de la viscosité de l'encre.

Dans cette variante, l'air comprimé n'agit pas directement sur la surface de l'encre mais par l'intermédiaire de ce piston 25. L'encre visqueuse restant toujours en aval du piston 25, même lorsque le stylo est disposé à l'envers par rapport à la verticale, il est alors possible dans cette variante d'écrire au plafond sans que l'air comprimé de la mini-pompe passe à travers l'encre et s'échappe par la tête d'écriture 7 lorsque sa bille 10 est mise en contact avec la surface à marquer.

Dans une autre variante du stylo objet de la présente invention, représentée par la figure 4, la capsule de fermeture 26 de la recharge d'encre 34, est constituée d'un élastomère qui a la propriété de redevenir étanche à l'air, après qu'elle ait été percée par une aiguille, même à plusieurs reprises. Cette capsule de fermeture 26 fait alors elle-même office de clapet anti-retour.

Dans cette version de l'invention, l'embout de fermeture 12 du stylo ne comporte qu'une cavité supérieure 27, dans laquelle est fixée la calotte de pompage 17 en néoprène. Un petit trou 28 est situé au centre de la paroi circulaire séparant la cavité 27 du corps central 5 du stylo. Ce trou 28 permet d'y faire coulisser une aiguille creuse 29 qui est destinée à percer la pastille d'élastomère située au centre de la capsule 26 de fermeture de la recharge d'encre 34.

Dans cette version de la présente invention, le corps central 5 du stylo recevant la recharge d'encre 34 est légèrement plus long que cette recharge, de sorte que l'aiguille creuse 29 ne vient pas percer la capsule de fermeture 26 tant que cette aiguille n'est pas sollicitée. En effet, cette aiguille creuse 29 est normalement maintenue en retrait de cette capsule 26 par un ressort de rappel cylindrique 30.

Au sommet de cette aiguille creuse 29 et juste au-dessus d'un chas 31 destiné au passage de l'air comprimé à l'intérieur de cette aiguille, est fixée, perpendiculairement à l'axe de cette aiguille, une tête aplatie circulaire 32. Cette tête 32 d'aiguille dont le diamètre est supérieur à celui du ressort de rappel 30, est située à l'extrémité supérieure de ce ressort. L'extrémité inférieure de ce même ressort 30 est fixée sur le pourtour 33 du trou 28 percé à la base de la cavité supérieure 27 de l'embout de fermeture du stylo, à travers lequel une partie de l'aiguille creuse 29 est déjà partiellement engagée, mais sans que sa pointe n'ait encore percé la capsule 26 de fermeture de la recharge, tant que la tête 32 de l'aiguille n'a pas été sollicitée.

Dans cette version du stylo objet de la présente invention, quand on exerce avec le pouce une action sur la calotte de pompage 17, non seulement on génère un certain volume d'air sous pression, mais on appuie sur la tête 32 de l'aiguille creuse 29, laquelle tête comprime le ressort de rappel 30 qui maintenait l'aiguille en position haute. Cette aiguille creuse 29 ainsi sollicitée de haut en bas, coulisse à l'intérieur du ressort 30 et à travers le trou 28 sur l'axe duquel ce ressort est fixé.

En fin de course, la pointe de l'aiguille 29 vient percer le centre de la capsule de fermeture en élastomère 26 de la recharge d'encre. Cette aiguille creuse 29 met alors en communication l'intérieur de la calotte de pompage 17 avec l'intérieur de la recharge d'encre 34 et l'air comprimé généré par la déformation de cette calotte peut passer dans cette recharge.

Lorsque la pression exercée par l'intermédiaire de la calotte de pompage 17 sur la tête 32 de l'aiguille se relâche, le ressort de rappel 30 auquel cette tête est fixée, fait remonter l'aiguille 29. Sa pointe ressort alors de la pastille d'élastomère 26. Celle-ci ayant la propriété à redevenir étanche après avoir été percée, même à plusieurs reprises, agit comme un clapet de non retour. L'air comprimé introduit à l'intérieur de la recharge d'encre 34 ne peut plus s'échapper vers la calotte de pompage 17 et cet air comprimé exerce la pression souhaitée sur l'encre contenue dans la recharge, soit directement, soit à travers un piston 25 en contact avec la surface de l'encre tel que représenté sur la figure 3.

Par rapport aux marqueurs industriels existants, le stylo industriel à recharges d'encre, dans ses différentes versions, objet de la présente invention, présente les avantages suivants:

Il est, à l'usage, plus économique que les marqueurs industriels rigides qui fonctionnent eux-aussi avec une mini-pompe à air comprimé mais qui sont jetés lorsqu'ils sont vides. A autonomie d'écriture équivalente, le coût unitaire de chaque recharge de ce stylo industriel est en outre très inférieur au coût desdits marqueurs rigides et même inférieur à celui des marqueurs classiques à parois souples métalliques.

Ayant lui-même un corps rigide en métal, il est conçu comme un outil d'atelier et n'est pas fragile comme les marqueurs industriels à parois souples.

Il n'est pas nécessaire d'exercer une pression des doigts sur les parois du tube pour assurer l'écoulement de l'encre. Il permet d'écrire comme un stylo ordinaire, sans effort particulier.

Bien entendu, l'invention n'est pas limitée aux exemples de réalisation que l'on vient de décrire et on peut apporter à ceux-ci de nombreuses modifications sans sortir du cadre de l'invention.

## Revendications

1. Dispositif pour appliquer sur une surface une substance liquide ou semi-pâteuse, comprenant une recharge hermétique (1; 34) renfermant ladite substance, disposée de façon amovible dans un corps (5) destiné à être manipulé manuellement, comportant à l'une de ses extrémités une tête d'application (7) de ladite substance fixée de façon amovible à ladite extrémité, des moyens (9) étant prévus pour mettre en communication cette tête d'application (7) avec l'intérieur de la recharge (1; 34), cette tête d'application comportant des moyens (10, 11) empêchant la sortie de la substance, tant que cette tête n'est pas appliquée sur la surface, l'autre extrémité du corps (5) comportant des moyens d'obturation (12), la recharge (1, 34) étant obturée à son extrémité opposée à la tête d'application (7) par une capsule (4; 26) en matière perforable et les moyens d'obturation (12) du corps (5) portant une aiguille creuse (22; 29) pouvant perforer ladite capsule (4; 26) lorsque la recharge est placée dans ledit corps (5), caractérisé en ce que cette aiguille creuse (22; 29) communique avec des moyens (17) de mise sous pression d'air actionnables manuellement et portés par lesdits moyens d'obturation (12), ces moyens (17) de mise sous pression étant associés à des moyens (19, 20; 26, 30) pour fermer la communication entre l'aiguille (22; 29) et ces moyens de mise sous pression après relâchement de ces derniers.

2. Dispositif conforme à la revendication 1, permettant le marquage, caractérisé en ce que la recharge (1, 34) contient une encre ou une peinture.

3. Dispositif conforme à l'une des revendications 1 ou 2, caractérisé en ce que les moyens de mise sous pression comprennent une mini-pompe (17) pouvant être actionnée avec le pouce, associée à un clapet anti-retour (19), ayant pour objet de générer et de maintenir, en aval de ce clapet (19), l'air sous pression nécessaire au bon écoulement de la substance.

4. Dispositif conforme à l'une des revendications 1 à 3, caractérisé en ce que la tête d'application (7) comporte une valve à bille (10 et 11) ne permettant à l'encre de s'écouler que lorsque la pointe (10) de cette tête d'écriture (7) est appuyée perpendiculairement à la surface à marquer.

5. Dispositif conforme à l'une des revendications 1 à 4, caractérisé en ce que la capsule de fermeture (26) située à l'arrière de la recharge d'encre (34), et destinée à être percée par l'aiguille creuse (29) transmettant l'air sous pression, est constituée en tout ou partie d'une matière élastomère (26) qui reste étanche à l'air, même après qu'elle ait été percée à plusieurs reprises par cette aiguille (29), ce qui lui fait remplir la fonction de clapet anti-retour.

6. Dispositif conforme à l'une des revendications 3 à 5, caractérisé en ce que la mini-pompe (17) est constituée par une chambre à paroi élastique en forme de calotte présentant un trou (18) de passage d'air destiné à être obturé par le pouce au moment de la mise sous pression.

7. Dispositif conforme à l'une des revendications 1 à 6, caractérisé en ce que la recharge (1) a un volume sensiblement égal au volume intérieur du corps (5) de façon que l'aiguille creuse (22) perce automatiquement la capsule (4) de la recharge (1) lorsque celle-ci est insérée à l'intérieur du corps.

8. Dispositif conforme à l'une des revendications 3 à 6, caractérisé en ce que la mini-pompe (17) coopère avec l'aiguille creuse (29) de façon à pousser celle-ci vers la capsule (26) de la recharge (34) pour la perforer lorsque cette mini-pompe est actionnée.

9. Dispositif conforme à la revendication 8, caractérisé en ce que l'aiguille creuse (29) est montée coulissante dans une ouverture axiale (28) des moyens d'obturation et comporte une tête (32) et une ouverture (31) situées dans la chambre à paroi élastique de la mini-pompe, cette paroi élastique pouvant, lorsqu'elle est enfoncée, entrer en contact avec la tête (39) de l'aiguille (29) pour pousser celle-ci vers la capsule (26) de la recharge (34) contre l'action d'un ressort de rappel (30).

10. Dispositif conforme à l'une des revendications 1 à 9, caractérisé en ce que la recharge hermétique comporte un piston cylindrique (25) en matière de faible densité pouvant ulisser dans cette recharge et en contact avec la surface de la substance, destiné à recevoir sur la face opposée à la substance la pression d'air comprimé généré par les moyens de mise sous pression et de la transmettre à l'ensemble du volume de substance contenu dans la recharge, quelle que soit la position du dispositif par rapport à la verticale.

11. Dispositif conforme à l'une des revendications 1 à 10, caractérisé en ce que la capsule (4 ou 26) de fermeture de la recharge hermétique (1 ou 34) est constituée, en tout ou partie, d'une matière transparente.

## Claims

1. A device for applying a liquid or semi-paste substance on a surface, comprising a hermetically sealed refill (1; 34) containing said substance and removably disposed within a body (5) which is intended to be manipulated by hand, said device being provided at one end with a head (7) for application of said substance which is removably fixed at said end, means (9) being provided for putting said application head (7) into communication with the interior of the refill (1; 34), said application head being provided with means (10, 11) for preventing discharge of the substance as long as said head is not applied on the surface, the other end of the body (5) being provided with closure means (12), the refill (1, 34) being sealed-off at the end remote from the application head (7) by a capsule (4; 26) of perforatable material and the means (12) for closing the body (5) carrying a hollow needle (22; 29) which is capable of perforating said capsule (4, 26) when the refill is placed within said body (5), characterized in that said hollow needle (22; 29) communicates with air-pressurization means (17) which can be actuated by hand and are carried by said closure means (12), said pressurization means (17) being associated with means (19, 20; 26, 30) for closing the communication between the hollow needle (22; 29) and said pressurization means after release of these latter.

2. A device according to claim 1 for carrying out marking operations, characterized in that the refill (1; 34) contains ink or paint.

3. A device according to claim 1, characterized in that the pressurization means comprise a thumb-actuated mini-pump (17) associated with a non-return valve (19), the intended function of said mini-pump being to generate and maintain on the downstream side of said valve (19) the air under pressure which is necessary for ensuring good flow of the substance.

4. A device according to claim 1, characterized in that the application head (7) is provided with a ball-valve (10 and 11) which permits the flow of ink only when the tip (10) of said writing head (7) is applied perpendicularly to the surface to be marked.

5. A device according to claim 1, characterized in that the sealing capsule (26) located at the rear end of the ink refill (34) and intended to be pierced by the hollow needle (29) for transmitting air under pressure is formed either wholly or partly of elastomer material (26) which remains air-tight even after it has been pierced several times by said needle (29), thus enabling it to perform the function of a non-return valve.

6. A device according to claim 3, characterized in that the mini-pump (17) is constituted by a resilient-walled chamber in the form of a hemispherical cap provided with a hole (18) for the flow of air which is intended to be shut-off by the user's thumb at the moment of pressurization.

7. A device according to claim 1, characterized in that the refill (1) has a volume substantially equal to the internal volume of the body (5) so that the hollow needle (22) automatically pierces the capsule (4) of the refill (1) when said refill is inserted in said body.

8. A device according to claim 3, characterized in that the mini-pump (17) is adapted to cooperate with the hollow needle (29) so as to thrust said needle towards the capsule (26) of the refill (34) in order to perforate said capsule when said mini-pump is actuated.

9. A device according to claim 8, characterized in that the hollow needle (29) is slidably mounted within an axial bore (28) of the closure means and comprises a head (32) and an opening (31) located within the resilient-walled chamber of the mini-pump, said resilient wall being capable, when downwardly displaced, of coming into contact with the head (39) of the needle (29) so as to thrust said needle towards the capsule (26) of the refill (34) in opposition to the action of a restoring spring (30).

10. A device according to claim 1, characterized in that the hermetically sealed refill has a cylindrical piston (25) of low-density material which is capable of sliding in said refill and is in contact with the surface of the substance, said piston being intended to receive on the face remote from the substance the pressure of compressed air generated by the pressurization means and to transmit said air pressure to the entire volume of substance contained in the refill irrespective of the position of the device with respect to the vertical.

11. A device according to claim 1, characterized in that the sealing capsule (4 or 26) of the hermetically sealed refill (1 or 34) is formed either wholly or partly of transparent material.

## Patentansprüche

1. Vorrichtung zum Aufbringen einer flüssigen oder halbsteifen Substanz auf eine Oberfläche, mit einem die Substanz einschließenden, dichten Nachfüllbehälter (1; 34), der ablösbar an einem für eine manuelle Betätigung vorgesehenen Körper (5) angeordnet ist, welcher an einem seiner Enden einen an diesem Ende ablösbar befestigten Aufbringungskopf (7) für die Substanz aufweist, wobei Mittel (9) vorgesehen sind, um zwischen diesem Aufbringungskopf (7) und dem Inneren des Nachfüllbehälters (1; 34) eine Verbindung herzustellen, wobei der Aufbringungskopf Mittel (10, 11) aufweist, die den Austritt der Substanz verhindern, solange dieser Kopf nicht gegen eine Oberfläche gedrückt wird, wobei das andere Ende des Körpers (5) Verschlußmittel (12) aufweist, wobei der Nachfüllbehälter (1; 34) an seinem dem Aufbringungskopf (7) entgegengesetzten Ende mittels einer Kapsel (4; 26) aus durchstechbarem Material verschlossen wird und wobei die Verschlußmittel (12) des Körpers (5) eine Hohlnadel (22; 29) tragen, die die Kapsel (4; 26) durchstechen kann, wenn der Nachfüllbehälter im Körper (5) angeordnet wird, dadurch gekennzeichnet, daß diese Hohlnadel (22; 29) mit manuell betätigbaren und von den Verschlußmitteln (12) getragenen Luftdruckbeaufschlagungsmitteln (17) in Verbindung steht, denen Mittel (19, 20; 26, 30) zum Sperren der Verbindung zwischen der Nadel (22; 29) und diesen Druckbeaufschlagungsmitteln nach der Entspannung der letzteren zugeordnet sind.

2. Vorrichtung gemäß Anspruch 1, die eine Markierung gestattet, dadurch gekennzeichnet, daß der Nachfüllbehälter (1, 34) Tinte oder Farbe enthält.

3. Vorrichtung gemäß einem der Ansprüche 1 oder 2, dadurch gekennzeichnet, daß die Druckbeaufschlagungsmittel eine mit dem Daumen betätigbare Minipumpe (17) umfassen, der ein Rückschlagventil (19) zugeordnet ist, die zur Aufgabe hat, niederdruckseitig zu diesem Ventil (19) einen für ein gutes Fließen der Substanz erforderlichen Luftdruck zu erzeugen und aufrechtzuerhalten.

4. Vorrichtung gemäß einem der Ansprüche 1 bis 3, dadurch gekennzeichnet, daß der Aufbringungskopf (7) ein Kugelventil (10 und 11) aufweist, das nur dann ein Ausfließen der Tinte erlaubt, wenn die Spitze (10) dieses Schreibkopfs (7) senkrecht auf die zu markierende Oberfläche aufgestützt wird.

5. Vorrichtung gemäß einem der Ansprüche 1 bis 4, dadurch gekennzeichnet, daß die Verschlußkapsel (26), die am hinteren Teil des Tinten-Nachfüllbehälters (34) angeordnet und dazu bestimmt ist, von der die mit Druck beaufschlagte Luft übertragenden Hohlnadel (29) durchsetzt zu werden, vollständig oder teilweise aus einem elastomeren Material (26) gebildet ist, das luftdicht bleibt, selbst wenn es wiederholt von dieser Nadel (29) durchstoßen wird, was ihm die Funktion eines Rückschlagventils zu erfüllen erlaubt.

6. Vorrichtung gemäß einem der Ansprüche 3 bis 5, dadurch gekennzeichnet, daß die Minipumpe (17) von einer kalottenförmigen Kammer mit einer elastischen Wand gebildet wird, die ein Luftdurchlaßloch (18) aufweist, das dazu bestimmt ist, im Moment der Druckbeaufschlagung vom Daumen verschlossen zu werden.

7. Vorrichtung gemäß einem der Ansprüche 1 bis 6, dadurch gekennzeichnet, daß der Nachfüllbehälter (1) ein Volumen besitzt, das im wesentlichen gleich dem Innenvolumen des Körpers (5) ist, derart, daß die Hohlnadel (22) automatisch die Kapsel (4) des Nachfüllbehälters (1) durchsticht, wenn dieser in das Innere des Körpers eingesetzt wird.

8. Vorrichtung gemäß einem der Ansprüche 3 bis 6, dadurch gekennzeichnet, daß die Minipumpe (17) mit der Hohlnadel (29) zusammenwirkt, derart, daß sie diese gegen die Kapsel (26) des Nachfüllbehälters (34) schiebt, um diesen zu durchstechen, wenn diese Minipumpe betätigt wird.

9. Vorrichtung gemäß Anspruch 8, dadurch gekennzeichnet, daß die Hohlnadel (29) verschiebbar in einer axialen Öffnung (28) angebracht ist und einen Kopf (32) und eine Öffnung (31) aufweist, die in der die elastische Wand besitzenden Kammer der Minipumpe angeordnet sind, wobei die elastische Wand dann, wenn sie eingedrückt wird, mit dem Kopf (39) der Nadel (29) in Berührung gelangen kann, um diese gegen die Wirkung einer Rückstellfeder (30) gegen die Kapsel (26) des Nachfüllbehälters (34) zu drücken.

10. Vorrichtung gemäß einem der Ansprüche 1 bis 9, dadurch gekennzeichnet, daß der dichte Nachfüllbehälter einen zylindrischen Kolben (25) aus einem Material mit geringem spezifischen Gewicht aufweist, der in diesem Nachfüllbehälter in Kontakt mit der Oberfläche der Substanz verschiebbar ist und der dazu bestimmt ist, auf seiner der Substanz gegenüberliegenden Seite den Druck der komprimierten Luft, die von den Druckbeaufschlagungsmitteln erzeugt wird, aufzunehmen und ihn auf das gesamte Volumen der im Nachfüllbehälter enthaltenen Substanz zu übertragen, unabhängig davon, an welcher Position in Bezug auf die Vertikale sich die Vorrichtung befindet.

11. Vorrichtung gemäß einem der Ansprüche 1 bis 10, dadurch gekennzeichnet, daß die Kapsel (4 oder 26) zum Verschließen des dichten Nachfüllbehälters (1 oder 34) vollständig oder teilweise aus einem durchlässigen Material gebildet ist.
